# EUROPÄISCHE PATENTSCHRIFT

(11) **EP 1 724 505 B1**
(45) Veröffentlichungstag und Bekanntmachung des Hinweises auf die Patenterteilung: **19.05.2010**
(21) Anmeldenummer: 06009507.2
(22) Anmeldetag: 09.05.2006
(51) Int. Cl.: F16K 31/60, G05G 1/10

(54) **Thermostatventil mit einem Griffteil**
Thermostatic valve with handle
Vanne thermostatique avec poignée

(30) Priorität: 21.05.2005 DE 102005023515
(43) Veröffentlichungstag der Anmeldung: 22.11.2006
(73) Patentinhaber: Honeywell Technologies Sarl ECC, 1110 Morges (CH)
(72) Erfinder: Sommer, Holger, 44388 Dortmund (DE)
(74) Vertreter: Graefe, Jörg

(56) Entgegenhaltungen:
- EP-A- 0 547 659
- DE-U1- 9 209 356
- GB-A- 1 146 799
- GB-A- 2 320 079
- US-A- 1 958 165

## Beschreibung

Die vorliegende Erfindung betrifft ein Thermostatventil mit einem Griffteil umfassend ein mindestens teilweise aus Kunststoff bestehendes Gehäuseunterteil sowie ein an dem Gehäuseunterteil über mindestens eine Rastverbindung lösbar anbringbares Abdeckelement.

Aus dem Stand der Technik ist es bekannt, Griffteile für Thermostatventile aus einem Gehäuseunterteil zu fertigen, welches aus Kunststoff besteht. Durch Drehen dieses Griffteils, in der Regel gegenüber einem fest an der Heizungsarmatur angebrachten Sockelteil, erfolgt die Einstellung der gewünschten Temperatur am Thermostatventil. Ein solches Gehäuseunterteil des Griffteils hat beispielsweise eine zylindrische oder eine davon abweichende im allgemeinen rotationssymmetrische Form. Stirnseitig ist das Gehäuseunterteil im allgemeinen durch ein Abdeckelement in Form einer Kappe oder dergleichen verschlossen, wobei man durch Abnehmen der Kappe einen Zugang zu gewissen Bauteilen des Thermostatventils erhält, die sich im Inneren des Griffteils befinden, ohne dass es dabei notwendig ist, dass das Griffteil insgesamt von der Heizkörperarmatur demontiert wird.

Den bislang aus dem Stand der Technik bekannten Thermostatköpfen der genannten Art ist gemeinsam, dass das in der Regel kappenförmige Abdeckelement beispielsweise über eine Rastverbindung mit dem Gehäuseunterteil verbunden ist. Unter Zuhilfenahme eines geeigneten Werkzeugs, beispielsweise eines Schraubenziehers ist es möglich, die Rastverbindung zu lösen, und das Abdeckelement zu entfernen. Die DE 35 09 353 C1 beschreibt eine Regeleinrichtung für ein Thermostatventil mit einem Griffteil der eingangs genannten Gattung. Bei dieser bekannten Lösung ist das Abdeckelement eine als Klarsichthaube abgebildete Kappe mit einer flachen Stirnseite und ringförmigen Seitenwänden. Das Gehäuseunterteil ist etwa zylindrisch ausgebildet und in seinem oberen Bereich innenseitig mit einem umlaufenden ringförmigen Absatz versehen, in dem sich eine flache Ringnut befindet. Im Bereich der Seitenwände des Abdeckelements befindet sich außen eine leichte Wulst, so dass davon auszugehen ist, dass sich das kappenartige Abdeckelement über eine Art Rastverbindung auf das Gehäuseunterteil aufsetzen lässt, bei der die Wulst in die Ringnut des Gehäuseunterteils einrastet. Nach Verbinden der beiden Teile ergibt sich jedoch im Bereich der Außenkontur des Griffteils ein quasi nahtloser Übergang zwischen dem Abdeckelement und dem Gehäuseunterteil. Das Lösen einer solchen Rastverbindung ist nicht manuell möglich, sondern allenfalls mit einem geeigneten Werkzeug. Wenn man mit einem solchen Werkzeug, beispielsweise einem Schraubenzieher, in den Nahtbereich zwischen Abdeckelement und Gehäuseunterteil eingreift, kann es auch zu Beschädigungen an den beiden Kunststoffteilen kommen.

Die DE 695 15 752 T2 beschreibt ein thermostatisches Ventiloberteil mit einem Griffteil, welches eine stirnseitige Endabdeckung aufweist, die durch Einschnappen an der Außenfläche des oberen Bereichs eines Gehäuseunterteils des Griffteils befestigt werden kann. Diese Endabdeckung ist ebenfalls ein flaches kappenartiges Teil, welches die Stirnseite des Thermostatkopfs bildet. Ein umlaufender nach unten ragender Rand des Abdeckelements übergreift das Gehäuseunterteil des Thermostatkopfs an seinem Außenumfang, wobei an dem Gehäuseunterteil eine Art einspringender nutähnlicher Bereich durch einen Absatz gebildet ist und eine endseitige Verdickung an dem Rand des Abdeckelements rastet beim Aufdrücken des Abdeckelements in diese Nut ein. Auch bei dieser bekannten Lösung ist es nicht möglich, das Abdeckelement manuell von dem Thermostatkopf zu entfernen. Vielmehr benötigt man ein geeignetes Werkzeug, mit dem man unter den eingerasteten Rand des Abdeckelements greift, so dass man dann durch eine hebelartige Bewegung die Rastverbindung lösen kann. Dabei kann es auch hier zu Beschädigungen an den im Rasteingriff miteinander stehenden Bauteilen kommen.

Die Aufgabe der vorliegenden Erfindung besteht darin, ein Thermostatventil mit einem Griffteil umfassend ein mindestens teilweise aus Kunststoff bestehendes Gehäuseunterteil sowie ein an dem Gehäuseunterteil über mindestens eine Rastverbindung lösbar anbringbares Abdeckelement der eingangs genannten Gattung zur Verfügung zu stellen, bei dem ein Lösen und Abnehmen des Abdeckelements von dem Gehäuseunterteil manuell, das heißt werkzeuglos möglich ist.

Die Lösung dieser Aufgabe liefert ein erfindungsgemäßes Thermostatventil mit den Merkmalen des Hauptanspruchs.

Erfindungsgemäß ist vorgesehen, dass das Gehäuseunterteil mindestens eine Widerlagerfläche für das Abdeckelement aufweist, der eine Auflagerfläche am Abdeckelement zugeordnet ist. Die Widerlagerfläche am Gehäuseunterteil ist zumindest teilweise als Schrägfläche oder Kalottenfläche (Teilfläche einer Kugelschale) ausgebildet und die Auflagerfläche ist der Widerlagerfläche entsprechend ausgebildet. Die Rastverbindung zwischen dem Gehäuseunterteil und dem Abdeckelement ist über genau zwei einander gegenüberliegenden, über einen Teil des Umfangs des Abdeckelementes erstreckende hakenförmige Rastelemente am Rand des Abdeckelements und genau zwei einander gegenüberliegende Absatzflächen am Rand der Öffnung des Gehäuseunterteils ausgebildet. Im befestigten Zustand des Abdeckelementes ist jede Absatzfläche des Gehäuseunterteils von einem Rastelement des Abdeckelements hakenartig hintergriffen.

Durch diese Merkmale sind diese Widerlagerfläche und die Auflagerfläche sowie die Rastverbindung zwischen Gehäuseunterteil und Abdeckelement so ausgebildet, dass bei einer außermittigen Druckkraft auf einen Umfangsbereich des Abdeckelementes, in dem sich keine Rastelemente befinden, der von einer Bedienungsperson manuell ausgeübt werden kann, eine Schwenkbewegung des Abdeckelements bewirkt wird und dadurch die Verbindung zwischen Abdeckelement und Gehäuseunterteil gelöst wird. Die Rastverbindung ist somit manuell und zerstörungsfrei lösbar, ohne dass es der Zuhilfenahme eines Werkzeugs bedarf. Durch einfaches Eindrücken kann das Abdeckelement wieder an dem Gehäuseunterteil des Thermostatkopfes befestigt werden.

Wenn man nun von der Stirnseite einen Druck auf das Abdeckelement in der Regel außerhalb dessen Mittelpunkts ausübt, dann kippt das Abdeckelement auf der Schrägfläche oder Kalottenfläche im Randbereich des Gehäuseunterteils, die Rastverbindung löst sich, das Abdeckelement gleitet in eine Position, in der man es von Hand ergreifen kann und kann abgenommen werden.

Anders als bei den eingangs beschriebenen aus dem Stand der Technik bekannten Lösungen muss das erfindungsgemäße Abdeckelement nicht unbedingt die gesamte Stirnfläche des Thermostatkopfes abdecken. Das Abdeckelement kann sich beispielsweise auch nur über einen Teil der Stirnfläche des Griffteils erstrecken. Das Abdeckelement muss auch nicht unbedingt einen kreisrunden Umriss haben. Die Umrissform des Abdeckelements ist weitgehend beliebig, nur beispielhaft seien eine teilkreisförmige, etwa halbkreisförmige oder auch etwa kreisförmige Umrissform genannt.

Das Abdeckelement kann also wenn es sich nur über einen Teilbereich der Stirnfläche des Griffteils erstreckt im Durchmesser geringer sein als der Thermostatkopf in seinem oberen Bereich. Die Abmessungen des Abdeckelements können auch in verschiedenen Richtungen unterschiedlich sein, wenn dies zum Beispiel eine etwa halbkreisförmige Umrissform aufweist.

Die für die Rastverbindung verwendeten Rastelemente können auch unterschiedliche Formen aufweisen und verschieden groß sein. Man kann so beispielsweise die Rastverbindung an einem Umfangsbereich stärker ausbilden und beispielsweise an dem am Umfang des Abdeckelement gegenüberliegenden Bereich schwächer ausbilden, so dass eine Schwenkbewegung des Abdeckelements bei dessen Lösen erleichtert wird. Die Rastelemente können sich in Radiusbereichen und/oder in mehr oder weniger geradlinig verlaufenden Umfangsbereichen des Abdeckelements befinden.

Die in den Unteransprüchen genannten Merkmale betreffen bevorzugte Weiterbildungen der erfindungsgemäßen Lösung. Weitere Vorteile der Erfindung ergeben sich aus der nachfolgenden Detailbeschreibung.

Nachfolgend wird unter Bezugnahme auf die beiliegenden Zeichnungen die Erfindung anhand von Ausführungsbeispielen näher beschrieben. Dabei zeigen
- Fig. 1: eine perspektivische Ansicht eines Griffteils für ein Thermostatventil gemäß einer beispielhaften Variante der Erfindung;
- Fig. 2: eine Teilansicht des Griffteils im oberen Bereich, bei der das Abdeckelement entfernt wurde,
- Fig. 3: eine perspektivische Ansicht des abgenommenen Abdeckelements von der Unterseite her gesehen,
- Fig. 3a: eine Ansicht des abgenommenen Abdeckelements von der Unterseite her gesehen,
- Fig. 3b: einen Längsschnitt durch das Abdeckelement entlang der Linie IIIb-IIIb von Fig. 3a,
- Fig. 3c: eine Seitenansicht des Abdeckelements von Fig. 3a.
- Fig. 4: eine Längsschnittansicht durch den oberen Bereich des Thermostatkopfs im Bereich der Rastelemente des Abdeckelements,
- Fig. 4a: einen vergrößerten Detailausschnitt aus der Schnittdarstellung von Fig. 4 im Bereich IVa,
- Fig. 4b: eine weitere vergrößerte Detailausschnittdarstellung aus Fig. 4 im Bereich IVb,
- Fig. 5: eine weitere Längsschnittdarstellung durch den oberen Bereich des Thermostatkopfs, wobei neben den Rastelementen geschnitten wurde.

Zunächst wird auf Fig. 1 Bezug genommen. Fig. 1 zeigt eine perspektivische Darstellung eines Griffteils für ein Thermostatventil, welches in der Regel aus Kunststoff besteht. Es ist nur das Griffteil dargestellt, wohingegen die übrigen Bauteile des Thermotatventils und die Heizkörperarmatur, an der dieses montiert ist, nicht gezeigt sind. Das Griffteil umfasst ein zweiteiliges Gehäuse, welches aus einem den überwiegenden Teil des Griffteils 10 umfassenden Gehäuseunterteil 11 besteht, sowie aus einem im stirnseitigen Bereich des Gehäuses angeordneten Abdeckelement 12, welches mittels einer Rastverbindung mit dem Gehäuseunterteil 11 verbunden ist und welches bei Bedarf entfernt werden kann. Diese gemäß der vorliegenden Erfindung gegebene Möglichkeit zur manuellen Entfernung des Abdeckelements 12 ohne Zuhilfenahme eines Werkzeugs wird nachfolgend unter Bezugnahme auf die weiteren Zeichnungen näher erläutert.

Fig. 2 zeigt einen vergrößerten Ausschnitt mit dem oberen Bereich des Griffteils, welches hier lediglich das Gehäuseunterteil 11 umfasst, wohingegen das Abdeckelement 12 herausgenommen wurde. Damit ergibt sich eine Öffnung 12a in der Stirnseite des Griffelements, wodurch der Zugang zum Inneren des Gehäuseunterteils 11 gegeben ist. Dieser Zugang kann genutzt werden, wenn beispielsweise Einstellarbeiten oder Wartungsarbeiten am Thermostatventil durchzuführen sind. Es kann auch lediglich vorgesehen sein, dass das kappenartige Abdeckelement 12 (siehe Fig. 1) entfernt und gegen ein andersartiges Abdeckelement ausgetauscht wird. Dies ist beispielsweise dann sinnvoll, wenn das Abdeckelement 12 mit einem Logo 18 beispielsweise des Herstellers versehen ist (siehe Fig. 1).

Wenn der entsprechende Kunde das ursprüngliche Abdeckelement 12 entfernt, kann er dieses gegen ein anderes Abdeckelement der gleichen Form mit seinem Logo austauschen.

Der Thermostatkopf, das heißt das Griffteil 11, kann aus Designgründen die unterschiedlichsten Formen aufweisen, wobei es sich im allgemein um ein etwa topfförmiges Gehäuseteil handelt, beispielsweise mit einem zylindrischen Korpus und einer durch das Abdeckelement teilweise oder weitgehend vollständig geschlossenen Stirnseite. Der Thermostatkopf kann auch ein andersartig geformter Rotationskörper sein oder auch eine abgewandelte nicht unbedingt rotationssymmetrische Form aufweisen, wie in dem Ausführungsbeispiel gemäß Fig. 1, was allerdings lediglich einen Designhintergrund hat und für die vorliegende Erfindung ohne Bedeutung ist. Die Ansicht gemäß Fig. 2 mit herausgenommenem Abdeckelement 12 zeigt, dass sich an dem Gehäuseunterteil 11 eine bezüglich der Öffnung 12a vorzugsweise umlaufende Widerlagerfläche 13 befindet, die eine Schrägfläche (Fase) sein kann oder auch eine kalottenartige konkav gekrümmte Fläche. Das in Fig. 3 in einer Einzelteildarstellung von der Unterseite her gezeigte Abdeckelement 12 weißt eine rahmenartig umlaufende Auflagerfläche 14 in seinem Randbereich auf, die entsprechend der Widerlagerfläche 13 geformt ist und somit eine Schrägfläche oder eine kalottenartige Fläche ist. In dem montierten Zustand gemäß Fig. 1 liegt diese Auflagerfläche 14 des Abdeckelements 12 auf der Widerlagerfläche 13 des Gehäuseunterteils 11 auf, so dass die Oberseite des Abdeckelements 12 in etwa mit der Ebene des das Abdeckelement umgebenden Rands 11 a des Gehäuseunterteils abschließt, das heißt, das Abdeckelement 12 liegt in der Ebene der Stirnfläche des Thermostatkopfs.

Wenn nun manuell eine Druckkraft in Richtung des Pfeils 19 in Fig. 1 außermittig auf das plattenförmige Abdeckelement 12 ausgeübt wird, dann ergibt sich eine Kippbewegung, wobei die Auflagerfläche 14 über die Widerlagerfläche 13 am Gehäuseunterteil 11 rutscht und das Abdeckelement 12 an der Seite, auf die die Druckkraft ausgeübt wird, in die Öffnung 12a schwenkt und an der anderen Seite hoch schwenkt. Dabei löst sich die Rastverbindung zwischen den in Fig. 3 dargestellten Rastelementen 15, 16 des Abdeckelements 12 und entsprechenden Rastelementen des Gehäuseunterteils 11, die nachfolgend unter Bezugnahme auf die Fig. 3 bis 5 näher erläutert werden.

Wie man aus Fig. 3 erkennt, befinden sich an der Unterseite des Abdeckelements im Randbereich bei diesem Ausführungsbeispiel 2 hakenartige Rastelemente 15, 16, die sich nur über einen Teil des Umfangs des Abdeckelements 12 erstrecken und die sich beispielsweise am Umfang etwa gegenüberliegen. In dem Ausführungsbeispiel gemäß Fig. 3 ist das als Rasthaken ausgebildete Rastelement 15 etwas länger ausgebildet, während das gegenüberliegende Rastelement 16 etwas kürzer ausgebildet ist.
Beide Rastelemente 15, 16 sind so geformt, dass sie jeweils Hinterschnittflächen 20 aufweisen.

Wenn man nun die Schnittdarstellung gemäß Fig. 4 und Fig. 4b betrachtet, dann kann man erkennen, dass sich unterhalb des Randbereichs 11a des Gehäuseunterteils ein Ringsteg 21 befindet, dessen innenseitige Begrenzungsfläche achsparallel zur Drehachse des Thermostatkopfs verläuft. Im unterseitigen Bereich dieses Ringstegs 21 ist eine Absatzfläche 17 gebildet, die sich radial nach außen erstreckt und rechtwinklig zur innenseitigen Begrenzungsfläche des Ringstegs 21 verläuft. Wird nun das Abdeckelement 12 bei der Befestigung von oben her in die Öffnung 12a des Gehäuseunterteils 11 eingedrückt, dann schiebt sich der als Rastelement dienende Rasthaken 15 über die innenseitige Begrenzungsfläche des Ringstegs 21, bis die Hinterschnittfläche 20 hinter die Absatzfläche 17 greift und somit eine Schnappverbindung hergestellt wird.

Ein ähnliches Einrasten erfolgt wie Fig. 4a zeigt auch bei dem anderen hakenförmigen Rastelement 16, welches dem Rastelement 15 gegenüberliegt und dem ebenfalls eine entsprechende Absatzfläche 22 am Gehäuseunterteil zugeordnet ist. Diese Absatzfläche 22 liegt etwas weiter oben als die Absatzfläche 17, da das hakenartige Rastelement 16 etwas kürzer ist als das Rastelement 15. Dies ergibt sich dadurch dass die Materialstärke des stirnseitigen Bereichs des Gehäuseunterteils 11 in dem Randbereich 11a, in dem das Rastelement 15 einrastet, größer ist als in dem am Umfang gegenüberliegenden Bereich 11 b. Beim Eindrücken des Abdeckelements 12 in den Hohlraum unter dem Gehäuseunterteil 11, welches wie der Pfeil 19 in Fig. 1 verdeutlicht in einem Umfangsbereich des Abdeckelements 12 erfolgen sollte, in dem sich keine Rastelemente 15, 16 befinden, lösen sich die hakenartigen Rastelemente 15, 16 aus ihrer Rastverbindung, so dass dann das Abdeckelement 12 einfach von dem Gehäuseunterteil 11 abgenommen werden kann.

### Bezugszeichenliste

- 10: Griffteil
- 11: Gehäuseunterteil
- 11a: Rand
- 11b: gegenüberliegender Bereich
- 12: Abdeckelement
- 13: Widerlagerfläche
- 14: Auflagerfläche
- 15: Rastelement
- 16: Rastelement
- 17: Absatzfläche
- 18: Logo
- 19: Pfeil
- 20: Hinterschnittfläche
- 21: Ringsteg
- 22: Absatzfläche

## Patentansprüche

1. Thermostatventil mit einem Griffteil, umfassend ein zumindest teilweise aus Kunststoff bestehendes Gehäuseunterteil (11) sowie ein an dem Gehäuseunterteil (11) über mindestens eine Rastverbindung lösbar anbringbares Abdeckelement (12), welches eine Öffnung (12a) des Gehäuseunterteils (11) verschließt, wobei
- das Gehäuseunterteil (11) mindestens eine Widerlagerfläche (13) für das Abdeckelement (12) aufweist,
- am Abdeckelement (12) mindestens eine Auflagerfläche (14) vorgesehen ist
- die Auflagerfläche (14) der Widerlagerfläche (13) zugeordnet ist,
- die Widerlagerfläche(13) am Gehäuseunterteil (11) zumindest teilweise als Schrägfläche oder Kalottenfläche ausgebildet ist und
- die Auflagerfläche (14) der Widerlagerfläche (13) entsprechend ausgebildet ist
**dadurch gekennzeichnet,**
- **dass** die Rastverbindung über genau zwei einander gegenüberliegende, über einen Teil des Umfangs des Abdeckelementes (12) erstreckende hakenförmige Rastelemente (15, 16) am Rand des Abdeckelements (12) und genau zwei einander gegenüberliegenden Absatzflächen (17, 22) am Rand der Öffnung (12a) des Gehäuseunterteils (11) ausgebildet ist, wobei im befestigten Zustand jede Absatzfläche (17, 22) des Gehäuseunterteils (11) von einem Rastelement (15, 16) des Abdeckelements (12) hakenartig hintergriffen ist, und
- dass die Auflagefläche, die Widerlagerfläche und die Rastverbindung durch die genannten Merkmale so ausgebildet sind,
- dass eine außermittige Druckkraft auf einen Umfangsbereich des Abdeckelementes (12), in dem sich keine Rastelemente (15, 16) befinden, eine Schwenkbewegung des Abdeckelements (12) bewirkt, wobei bei der Schwenkbewegung das Abdeckelement (12) auf der Seite, auf der die Druckkraft ausgeübt wird, in die Öffnung (12a) hineinschwenkt und an der gegenüberliegenden Seite aus der Öffnung (12a) herausschwenkt, und **dadurch** die Rastverbindung zwischen Abdeckelement (12) und Gehäuseunterteil (11) manuell lösbar ist.

2. Thermostatventil nach Anspruch 1, **dadurch gekennzeichnet, dass** sich das Abdeckelement (12) nur über einen Teil einer Stirnfläche des Griffteils erstreckt.

3. Thermostatventil nach einem der Ansprüche 1 oder 2, **dadurch gekennzeichnet, dass** der Durchmesser des Abdeckelements (12) beziehungsweise dessen größter Durchmesser geringer ist als der Durchmesser der Stirnfläche des Griffteils.

4. Thermostatventil nach einem der Ansprüche 1 bis 3, **dadurch gekennzeichnet, dass** das Abdeckelement (12) mindestens ein kürzeres Rastelement (16) und mindestens ein längeres Rastelement (15) aufweist.

5. Thermostatventil nach einem der Ansprüche 1 bis 4, **dadurch gekennzeichnet, dass** als Rastelemente (15, 16) Rasthaken beziehungsweise Rastnasen dienen.

6. Thermostatventil nach einem der Ansprüche 1 bis 5, **dadurch gekennzeichnet, dass** dieses eine teilkreisförmige, etwa halbkreisförmige oder etwa kreisförmige Umrissform aufweist.

7. Thermostatventil nach einem der Ansprüche 1 bis 6, **dadurch gekennzeichnet, dass** die Auflagerfläche (14) sich über den überwiegenden, vorzugsweise über den gesamten Umfang der Aufnahme des Gehäuseteils (11) für das Abdeckelement (12) erstreckt.

## Claims

1. Thermostatic valve with a handle, comprising a housing lower part (11) which is composed at least partially of plastic and comprising a cover element (12) which can be releasably attached to the housing lower part (11) by means of a latching connection and which closes off an opening (12a) in the housing lower part (11),
- with the housing lower part (11) having at least one abutment surface (13) for the cover element (12),
- with at least one support surface (14) being provided on the cover element (12),
- with the support surface (14) being assigned to the abutment surface (13),
- with the abutment surface (13) on the housing lower part (11) being formed at least partially as an oblique surface or domed surface and
- with the support surface (14) being designed correspondingly to the abutment surface (13),
**characterized**
- **in that** the latching connection is formed by means of precisely two mutually opposite hook-shaped latching elements (15, 16), which extend over a part of the periphery of the cover element (12), on the edge of the cover element (12), and precisely two mutually opposite shoulder surfaces (17, 22) on the edge of the opening (12a) of the housing lower part (11), with each shoulder surface (17, 22) of the housing lower part (11) being engaged behind by a latching element (15, 16) of the cover element (12) in a hook-like manner in the fastened state, and
- **in that** the support surface, the abutment surface and the latching connection are formed by means of the stated features in such a way
- that an eccentric pressure force on a peripheral region of the cover element (12) in which no latching elements (15, 16) are situated brings about a pivoting movement of the cover element (12), wherein during the pivoting movement, the cover element (12) pivots into the opening (12a) on the side on which the pressure force is exerted and is pivoted out of the opening (12a) on the opposite side, and the latching connection between the cover element (12) and the housing lower part (11) can thereby be manually released.

2. Thermostatic valve according to Claim 1, **characterized in that** the cover element (12) extends only over a part of an end surface of the handle.

3. Thermostatic valve according to one of Claims 1 and 2, **characterized in that** the diameter of the cover element (12) or the greatest diameter of the latter is smaller than the diameter of the end surface of the handle.

4. Thermostatic valve according to one of Claims 1 to 3, **characterized in that** the cover element (12) has at least one relatively short latching element (16) and at least one relatively long latching element (15).

5. Thermostatic valve according to one of Claims 1 to 4, **characterized in that** latching hooks or latching lugs serve as latching elements (15, 16).

6. Thermostatic valve according to one of Claims 1 to 5, **characterized in that** said thermostatic valve has a part-circular, approximately semi-circular or approximately circular outline shape.

7. Thermostatic valve according to one of Claims 1 to 6, **characterized in that** the support surface (14) extends over most of the periphery, preferably over the entire periphery of the receptacle of the housing part (11) for the cover element (12).

## Revendications

1. Vanne thermostatique comprenant une partie de préhension, comprenant une partie inférieure de boîtier (11) constituée au moins en partie de plastique ainsi qu'un élément de recouvrement (12) pouvant être monté de manière démontable sur la partie inférieure de boîtier (11) par le biais d'au moins une connexion par encliquetage, lequel ferme une ouverture (12a) de la partie inférieure de boîtier (11),
- la partie inférieure de boîtier (11) présentant au moins une face de butée (13) pour l'élément de recouvrement (12),
- au moins une face d'appui (14) étant prévue sur l'élément de recouvrement (12),
- la face d'appui (14) étant associée à la face de butée (13),
- la face de butée (13) étant réalisée sur la partie inférieure de boîtier (11) au moins en partie sous forme de face oblique ou de face en forme de calotte, et
- la face d'appui (14) étant réalisée de manière correspondant à la face de butée (13),
**caractérisée en ce que**
- la connexion par encliquetage est réalisée par le biais d'exactement deux éléments d'encliquetage (15, 16) opposés l'un à l'autre, en forme de crochet, s'étendant sur une partie de la périphérie de l'élément de recouvrement (12) au bord de l'élément de recouvrement (12) et exactement deux faces de gradin (17, 22) opposées l'une à l'autre au bord de l'ouverture (12a) de la partie inférieure de boîtier (11), chaque face de gradin (17, 22) de la partie inférieure de boîtier (11), dans l'état fixé, étant engagée par l'arrière à la manière d'un accrochage par un élément d'encliquetage (15, 16) de l'élément de recouvrement (12), et
- **en ce que** la face d'appui, la face de butée et la connexion par encliquetage sont réalisées par les caractéristiques suivantes de telle sorte
- qu'une force de pression décentrée sur une région périphérique de l'élément de recouvrement (12), dans laquelle ne se trouvent aucun élément d'encliquetage (15, 16), provoque un mouvement de pivotement de l'élément de recouvrement (12), et lors du mouvement de pivotement, l'élément de recouvrement (12) pivote dans l'ouverture (12a) du côté duquel la force de pression est exercée, et pivote hors de l'ouverture (12a) du côté opposé, et de ce fait la connexion par encliquetage entre l'élément de recouvrement (12) et la partie inférieure de boîtier (11) est desserrable manuellement.

2. Vanne thermostatique selon la revendication 1, **caractérisée en ce que** l'élément de recouvrement (12) ne s'étend que sur une partie d'une face frontale de la partie de préhension.

3. Vanne thermostatique selon l'une quelconque des revendications 1 ou 2, **caractérisée en ce que** le diamètre de l'élément de recouvrement (12), respectivement son diamètre le plus grand est plus petit que le diamètre de la face frontale de la partie de préhension.

4. Vanne thermostatique selon l'une quelconque des revendications 1 à 3, **caractérisée en ce que** l'élément de recouvrement (12) présente au moins un élément d'encliquetage plus court (16) et au moins un élément d'encliquetage plus long (15).

5. Vanne thermostatique selon l'une quelconque des revendications 1 à 4, **caractérisée en ce que** l'on utilise comme éléments d'encliquetage (15, 16) des crochets d'encliquetage ou des nez d'encliquetage.

6. Vanne thermostatique selon l'une quelconque des revendications 1 à 5, **caractérisée en ce que** celle-ci présente une forme de pourtour en forme de cercle partiel, approximativement en forme de demi-cercle, ou approximativement en forme de cercle.

7. Vanne thermostatique selon l'une quelconque des revendications 1 à 6, **caractérisée en ce que** la face d'appui (14) s'étend sur la majorité, de préférence sur la totalité de la périphérie du logement de la partie de boîtier (11) pour l'élément de recouvrement (12).
